# EUROPÄISCHE PATENTSCHRIFT

(11) **EP 4 356 485 B1**
(45) Veröffentlichungstag und Bekanntmachung des Hinweises auf die Patenterteilung: **29.07.2026**
(21) Anmeldenummer: 22735347.1
(22) Anmeldetag: 09.06.2022
(51) Int. Cl.: H01R 13/443, H01R 13/187

(54) **BERÜHRSCHUTZPIN**
PROTECTIVE COVER PIN
CAPUCHON DE PROTECTION

(30) Priorität: 17.06.2021 DE 102021115707
(43) Veröffentlichungstag der Anmeldung: 24.04.2024
(73) Patentinhaber: Amphenol Tuchel Industrial GmbH, 74080 Heilbronn (DE)
(72) Erfinder: GÖRL, Ann-Kathrin, 74251 Lehrensteinsfeld (DE)
(74) Vertreter: Staeger & Sperling Partnerschaftsgesellschaft mbB
(86) Internationale Anmeldenummer: PCT/EP2022/065682
(87) Internationale Veröffentlichungsnummer: WO 2022/263283

(56) Entgegenhaltungen:
- EP-A1- 3 570 382
- WO-A1-96/29761
- DE-A1- 102015 002 251

## Beschreibung

Die Erfindung betrifft einen Berührschutzpin für eine Kontakthülse, aufweisend einen Schaft und eine endseitige Spitze. Weiterhin betrifft die Erfindung einen Kontaktträger mit einem Berührschutzpin und eine elektrisch leitende, lösbare Steckverbindung mit wenigstens einem solchen Kontaktträger.

Zur Kontaktierung oder Herstellung lösbarer elektrisch leitender Verbindungen werden Steckverbinder in unterschiedlichsten Ausbildungen und Varianten eingesetzt. Steckverbindungslösungen sind in einer Vielzahl verschiedener Konstruktionen verfügbar, beispielsweise hinsichtlich der Polzahl, elektrischer Leistungen und der Konditionierung unterschiedlichster äußerer Einwirkungen wie Feuchte, Temperatur, korrosive Medien oder mechanischer Belastungen.

Je nach Einbau- oder Umgebungsbedingung, Anwendungsfall, Verkabelungssituation usw. können unterschiedliche Anforderungen an die Steckverbindung beziehungsweise lösbare Kontaktierungsvorrichtungen vorliegen. Insbesondere Steckverbindungen im Bereich hoher elektrischer Leistungen müssen u. a. höchsten Ansprüchen hinsichtlich Sicherheit, Zuverlässigkeit und dem Schutz von Personen genügen. Dies gilt nicht nur für den bestimmungsgemäßen Gebrauch der Steckverbindungen, sondern vor allem auch in Situationen bei der Montage, vor dem Zusammenstecken der Verbindung und nicht zuletzt hinsichtlich unbeabsichtigten Trennens der Steckverbindung oder der fehlerhaften Handhabung generell.

Um die Gefährdung von Menschen oder dem Bedien- und Montagepersonal auszuschließen und höchsten Sicherheitsanforderungen zu genügen, sind Steckverbindungen bekannt, deren stromführenden Elemente und Kontaktelemente isoliert und/oder mit einem Berührschutz versehen sind, sodass die Berührung der stromführenden Komponenten sowohl im gesteckten als auch im ungestecktem Zustand sowie in Montagesituationen verhindert wird.

Die DE 10 2018 127 720 B3 stellt einen Hochstromsteckverbinder vor, der einen Isolierkörper aufweist. Der Isolierkörper besitzt ein Polarisationselement zur Festlegung der Ausrichtung des Gegensteckverbinders am Isolierkörper, sowie ein Kodierelement zur Vermeidung von Fehlsteckungen. Insbesondere kann das Kodierelement durch seine Relativposition zum Polarisationselement eine bestimmte Kodierung bewirken. Aus Gründen der elektrischen Sicherheit kann der Steckkontakt, insbesondere der Stiftkontakt am freistehenden Ende seines Steckbereichs einen Berührschutz aufweisen, der aus einem elektrisch isolierenden Material, wie beispielsweise Kunststoff, besteht. Problematisch bei dieser Berührschutzlösung kann die zur Verfügung stehende, reduzierte Kontaktierungsfläche der Kontaktelemente sein.

Eine berührschutzgesicherte elektrische Steckverbindung wird auch in der DE 10 2018 205 951 A1 erwähnt. Ausgehend von einem Gehäuse mit Batteriezellen wird eine Steckverbindung vorgeschlagen, die mit dem Batteriegehäuse korrespondiert und in Stecköffnungen einführbar ist, sodass Spannung abgegriffen werden kann. In einer Variante ist jede Stecköffnung mit einem Berührschutz versehen. Dies trägt zu einer weiteren Erhöhung der Sicherheit im Umgang mit dem Gehäuse im Fall von Wartungsarbeiten und dergleichen bei. Der Berührschutz ist durch die lichte Weite der Stecköffnung und/oder durch einen Verschlussmechanismus gebildet, dadurch, dass die lichte Weite jeder Stecköffnung derart gewählt wird, dass die Finger eines Servicetechnikers nicht durch die Stecköffnung hindurchgelangen und einen unter der Stecköffnung angeordneten Steckkontakt berühren können. Ein Verschlussmechanismus kann in der Art eines federbelasteten, die Stecköffnung selbsttätig verschließenden Deckels ausgebildet sein, ähnlich einer Kindersicherung. Ungünstig bei dieser Lösung ist nicht nur die begrenzte Zugänglichkeit infolge der reduzierten lichten Weite der Steckverbindung, sondern auch die generelle Anfälligkeit, reduzierte Zuverlässigkeit des Verschlussmechanismus mit seinen beweglichen Teilen. Ungünstig ist auch die Wirtschaftlichkeit infolge des Aufwandes für die beweglichen Teile.

Einen Berührschutz für stromführende Kontaktelemente in Form einer Umhausung, Hülse zeigt die DE 20 2017 101 673 U1. Vorgeschlagen wird eine Berührschutzhülse, die in der ausgefahrenen Position den stromführenden Steckkontaktabschnitt umgibt, sodass dieser nicht versehentlich berührt werden kann. Die Berührschutzhülse ist in einem Isolierstoffgehäuse längsverschieblich, d. h. in Steckrichtung verschieblich gelagert. Die Berührschutzhülse weist Linearführungselemente auf, die in einer Isolierstoffgehäuseseitigen Linearführungsanordnung gelagert sind und darin längs bewegt werden können. Die Berührschutzhülse ist durch eine im Isolierstoffgehäuse angeordnete Druckfeder kraftbeaufschlagt. Die Druckfeder stützt sich an einem Teil des Isolierstoffgehäuses, an einer Stromschiene oder an einem Verbindungsabschnitt ab. Durch die Druckfeder ist die Berührschutzhülse in Steckrichtung vorgespannt. Diese Berührschutzlösung ist durch die Mehrzahl beweglicher Teile kostenintensiv und nicht zuverlässig hinsichtlich der für die Schutzfunktion zwingend zuverlässige Bewegungsmechanik.

Die WO 2013/091990 A1 beschreibt einen Berührschutz für stromleitende Verbindungselemente in einer Anordnung mit einem Steckstift und einer Abschirmung. Der Steckerstift ist mit einem Berührschutz in Form einer nichtleitenden Schutzkappe versehen. Weiterhin sind die nichtleitende Abschirmung und der Bereich des Steckstifts durch eine Schlitzöffnung getrennt.

Die in der Druckschrift DE 10 2018 109 557 A1 vorgestellte technische Lehre betrifft einen Berührschutz für einen steckseitigen elektrischen Steckverbinder mit wenigstens zwei flachen, parallel nebeneinander angeordneten elektrischen Kontaktelementen, die sich in einem Gehäuse des Steckverbinders in Steckrichtung des Steckverbinders zur Verbindung mit einem mit ihm korrespondierenden buchsenseitigen Steckverbinder in Richtung einer Öffnung des Gehäuses erstrecken. An einem Ende eines Kontaktbereichs der Kontaktelemente ist eine Kunststoffspitze ausgebildet und in dem Gehäuse ist außerdem wenigstens ein domartiger Berührschutzkörper vorgesehen, der sich benachbart zu den Kontaktelementen in Steckrichtung erstreckt und dabei eine vorbestimmte Höhe aufweist, die zumindest etwa der Höhe des Kontaktbereichs der Kontaktelemente entspricht. Der Berührschutzkörper kann eine Höhe aufweisen derart, dass der Berührschutzkörper den Kontaktbereich der Kontaktelemente um einen vorbestimmten Betrag überragt.

Die DE 20 2014 011 405 U1 zeigt eine Berührschutzlösung auf der Male-Seite einer Steckverbindung mit einem elektrisch leitenden Stiftkontaktelement, dessen Berührschutzlösung durch eine bereichsweise das Stiftkontaktelement umfassende Berührschutzeinrichtung gebildet ist.

Aus den Dokumenten DE 10 2015 002 251 A1, WO 96/29761 A1 und EP 3 570 382 A1 sind weitere Lösungen für einen Berührschutzpin bekannt.

Sind Berührschutzlösungen für Rundsteckverbindungen wie beispielsweise bei Buchsenkontakten, Lamellenhülsen, Kontakthülsen (sogenannte Radsok-Elemente) erforderlich, werden diese meist durch die Geometrie des Steckergehäuses realisiert. Falls dies allein nicht ausreicht, können Berührschutzpins Anwendung finden, d. h. ein sich innerhalb des Buchsenkontaktes erstreckender, zentrisch angeordneter Pin, welche in axialer Richtung des Buchsenkontaktes überkragend ist. Dadurch wird verhindert, dass ein Benutzer die stromführende Innenseite des Buchsenkontaktes erreichen und berühren kann. Der korrespondierende Kontaktpin zur Realisierung der elektrisch leitenden Verbindung mit der Kontaktbuchse muss eine axiale Längsbohrung aufweisen, in die der Pin, Berührschutzpin beim Zusammenstecken der Steckverbindung Platz findet.

Ein derartiger Berührschutzpin ist entweder aus Kunststoff oder aus Metall mit einer Kunststoffspitze. Die Berührschutzpins werden üblicherweise in das Steckverbindergehäuse eingepresst oder eingeschraubt. Auch sind Ausgestaltungen denkbar, bei denen der Berührschutzpin als integrativer Bestandteil eines Steckverbinderdeckels oder des Steckverbindergehäuses verwirklicht wird.

Bekannte Berührschutzlösungen für Rundsteckverbindungen in Form von Berührschutzpins, welche in das Steckverbindergehäuse eingeschraubt sind, können entfernt werden, da das Einschrauben eine lösbare Verbindung darstellt. Wird ein Berührschutzpin demontiert ist es möglich, die stromführenden Teile des Buchsenkontaktes, Lamellenhülse, Kontakthülse zu berühren und einen Stromschlag zu erhalten. Wird der Berührschutzpin als integrativer Bestandteil eines durch Kunststoffspritzgießen hergestellten Steckverbinderdeckels oder des Steckverbindergehäuses ausgeführt, ist nicht nur das Spritzgußwerkzeug sehr aufwändig, sondern der Berührschutzpin kann bei der Montage der Kontakthülse abbrechen, da die Kontakthülse üblicherweise in das Steckverbindergehäuse eingepresst werden muss. Wird der Berührschutzpin als integrativer Bestandteil eines durch Spritzgießen hergestellten Steckverbinderdeckels oder des Steckverbindergehäuses basierend auf einem metallischen Werkstoff ausgeführt, muss der Berührschutzpin zum Beispiel endseitig an seiner Spitze mit einem isolierenden Element ausgestattet oder wenigstens teilweise an seiner Außenfläche nichtleitend beschichtet werden.

Es ist Aufgabe der Erfindung die bestehenden Berührschutzlösungen für Steckverbindungen, Steckverbindersysteme in Form von Berührschutzpins weiterzuentwickeln und derart zu verbessern, dass der Berührschutzpin einfach und zuverlässig montiert werden kann, hohe Berührschutzsicherheit gewährleistet ist sowie die im Stand der Technik auftretenden Nachteile wenigstens teilweise reduziert werden.

Zur Lösung schlägt die Erfindung einen Berührschutzpin gemäß Anspruch 1 vor, der endseitig eines Endes einen runden Flansch aufweist, durch welchen der Berührschutzpin mit seinem Flansch zwischen Buchsenkontakt, Lamellenhülse, Kontakthülse in der Aufnahmebohrung der Kontakthülse eingeklemmt wird und mit dem Schaft des Pins durch die Kontakthülse innenseitig hindurchragt. Durch die erfindungsgemäße Lösung wird nicht nur eine sehr einfache und kostengünstige Konstruktion bereitgestellt, sondern die Montage erfolgt sicher und zuverlässig in einem Arbeitsgang und mit nur einem Einpresswerkzeug zusammen mit dem Einpressen des Buchsenkontaktes, Lamellenhülse, Kontakthülse in die Aufnahmebohrung. Die Aufnahmebohrung kann innerhalb eines Kontaktträgers, eines Steckverbindergehäuses oder eines Gehäusedeckels der Steckverbindung sein.

Nach dem Einpressen des Buchsenkontaktes, Lamellenhülse, Kontakthülse in einem Arbeitsgang zusammen mit dem Berührschutzpin kann dieser nur noch zerstörend entfernt werden, da keine wie bei der Einschraublösung vorliegende lösbare Verbindung gegeben ist. Der Berührschutzpin mit seinem endseitigen Flansch kann vollständig aus einem elektrisch nichtleitenden Kunststoff gefertigt sein und ist vorzugsweise einteilig.

Die Erfindung wird im Folgenden anhand eines exemplarischen Ausführungsbeispiels in Verbindung mit den Figuren näher erläutert. Dabei zeigen:
- Fig. 1: die perspektivische Ansicht des Berührschutzpins;
- Fig. 2: die dreidimensionale Darstellung des Kontaktträgers mit montierter Kontakthülse, Buchsenkontakt, Lamellenhülse und Berührschutzpin;
- Fig. 3: die dreidimensionale Explosionsansicht des Kontaktträgers;
- Fig. 4: die Vorderansicht (links) und Schnitt-Seitenansicht (rechts) des Kontaktträgers mit montierter Kontakthülse, Buchsenkontakt, Lamellenhülse und Berührschutzpin.

Figur 1 zeigt die perspektivische Ansicht des Berührschutzpins 1 mit einer endseitigen Spitze 2 sowie einem endseitig gegenüber der Spitze 2 liegenden Flansch 4. Der eigentliche Pinkörper zwischen den beiden Endseiten ist durch einen Schaft 3 gebildet, der eine vorzugsweise runde Querschnittsfläche aufweist und zylinderförmig ist. Die Spitze 2 kann, so wie hier dargestellt, abgerundet sein.

Der Bereich zwischen Schaft 3 und Flansch 4 weist eine Ausnehmung 5 auf, die Kerbwirkungen, d. h. geometriebedingte Spannungsspitzen im Sinne von inneren Materialbelastungen aufgrund äußerer Krafteinwirkung reduziert. Um den Berührschutzpin 1 innerhalb der Aufnahmebohrung des Kontaktträgers 10 optimal zu zentrieren und zu führen, kann der Flansch 4 um einen Absatz 6 ergänzt sein.

Figur 2 umfasst die dreidimensionale Darstellung des Kontaktträgers 10 mit montierter Kontakthülse, Buchsenkontakt, Lamellenhülse 11 und Berührschutzpin 1. Der Kontaktträger 10 weist eine Aufnahmebohrung auf, in die der Berührschutzpin 1 und die Kontakthülse 11 eingepresst sind.

Figur 3 illustriert die dreidimensionale Explosionsansicht des Kontaktträgers 10. In die Aufnahmebohrung werden in gezeigter Reihenfolgelage der Berührschutzpin 1 und der Buchsenkontakt 11 eingepresst.

Figur 4 zeigt die Vorderansicht (links) und Schnitt-Seitenansicht (rechts) des Kontaktträgers 10 mit montierter Kontakthülse, Buchsenkontakt, Lamellenhülse 11 und Berührschutzpin 1.

Der Berührschutzpin 1 ragt über das stinseitige Ende des Kontaktträgers 10 in axialer Richtung um in etwa das ein- bis zweifache seines Schaftdurchmessers hinaus und ist in Sacklochrichtung der Aufnahmebohrung vor der Kontakthülse 11 angeordnet. In guter Näherung gilt dies auch für die Lamellenhülse 11.

In axialer Sacklochrichtung ist der Berührschutzpin 1 mit seiner durch einen Absatz 6 und den Flansch 4 gebildeten konzentrischen Anlageschulter auf Seiten des Berührschutzpins 1 und einer konzentrischen Ringschulter in der Aufnahmebohrung gebildet durch einen Bohrungs-Durchmessersprung zwischen der Kontakthülse 11 und dem Kontaktträger 10 durch Verpressen fixiert. Das bedeutet, dass der Berührschutzpin 1 durch die Kontakthülse 11 in der Aufnahmebohrung geklemmt wird, die Klemmkräfte sind Ergebnis des Verpressens der Kontakthülse 11 und des Berührschutzpins 1 in der Sacklochbohrung. Die Klemmkräfte wirken in axialer Richtung zwischen der konzentrischen Ringschulter der Aufnahmebohrung und der konzentrischen Anlageschulter des Berührpins 1 und der axialen konzentrischen Ringfläche der Lamellenhülse 11.

Die geometrische Ausgestaltung der verpressten Elemente Berührschutzpin 1 und Kontakthülse 11 stellt sicher, dass der Schaft 3 des Berührschutzpins 1 sowohl zentrisch als auch lotrecht und damit fluchtend zur Mittenachse des Kontaktträgers 10 und des Buchsenkontaktes 11 positioniert ist.

Zentriert wird der Berührschutzpin 1 dabei mit der zylindrischen Außenfläche des Absatzes 6 gegenüber der Sacklochbohrung. Durch einen Freischnitt 12 in der Aufnahmebohrung ist die Doppelzentrierung, die sich andernfalls durch Anlage des Flansches 4 mit seiner äußeren zylindrischen Fläche an der Sacklochbohrung ergeben würde, verhindert.

Der Absatz 6 kann stirnseitig des Berührschutzpins 1 eine Aussparung 7 aufweisen, sodass zum einen Material eingespart wird und zum anderen die Fähigkeit des Absatzes 6 sich elastisch in radialer Richtung zu verformen gesteigert ist.

Der Berührschutzpin 1 hat keine Einrichtung für ein Werkzeug zum Herausziehen, beispielsweise einen Hinterschnitt oder eine korrespondierende Anlagefläche, sodass der Berührschutzpin 1 nicht zerstörungsfrei demontiert werden kann, da die Lamellenbuche 11 fest in die Aufnahmebohrung des Kontaktträgers 10 eingepresst ist.

Das exemplarische Ausführungsbeispiel gezeigt in Figur 2, 3 und 4 ist gebildet mit einem Kontaktträger 10. Auch möglich ist die Anordnung von Berührschutzpin 1 und Buchsenkontakt 11 in einer Aufnahmebohrung eines Steckkontaktgehäuses, eines Steckverbindergehäuses oder eines Gehäusedeckels der Steckverbindung.

### Bezugszeichenliste

- 1: Berührschutzpin
- 2: Spitze
- 3: Schaft
- 4: Flansch
- 5: Ausnehmung
- 6: Absatz
- 7: Aussparung

- 10: Kontaktträger
- 11: Buchsenkontakt, Lamellenhülse, Kontakthülse
- 12: Freischnitt

## Patentansprüche

1. Berührschutzpin (1) für eine Kontakthülse (11), aufweisend einen Schaft (3) und eine endseitige Spitze (2), wobei an dem gegenüberliegenden Ende der Spitze (2) des Berührschutzpins (1) ein Flansch (4) angeordnet ist, sodass der Berührschutzpin (1) in einer Aufnahmebohrung eines Kontaktträgers (10) mit einer Kontakthülse (11) fixierbar ist, **dadurch gekennzeichnet, dass** der Bereich zwischen Schaft (3) und Flansch (4) eine Ausnehmung (5) aufweist, die ausgebildet ist, um geometriebedingte Spannungsspitzen im Sinne von inneren Materialbelastungen aufgrund äußerer Krafteinwirkung zu reduzieren.

2. Berührschutzpin (1) gemäß Anspruch 1, **dadurch gekennzeichnet, dass** der Flansch (4) einen Absatz (6) aufweist, sodass der Flansch (4) eine konzentrische Ringschulter in Absatzrichtung aufweist.

3. Berührschutzpin (1) gemäß Anspruch 2, **dadurch gekennzeichnet, dass** der Absatz (6) zylinderförmig ist, sodass eine Zentrierung des Berührschutzpins (1) innerhalb einer Aufnahmebohrung eines Kontaktträgers (10) unterstützt ist.

4. Berührschutzpin (1) gemäß Anspruch 2, **dadurch gekennzeichnet, dass** der Absatz (6) stirnseitig eine Aussparung (7) aufweist.

5. Berührschutzpin (1) gemäß Anspruch 1, **dadurch gekennzeichnet, dass** der Berührschutzpin (1) einteilig und aus einem elektrisch nichtleitenden Kunststoff gebildet ist.

6. Kontaktträger (10) für eine elektrisch leitende, lösbare Steckverbindung, aufweisend eine Aufnahmebohrung für einen Buchsenkontakt (11), **dadurch gekennzeichnet, dass** in der Aufnahmebohrung ein Berührschutzpin (1) gemäß Anspruch 1 zentrisch und lotrecht zur Mittenachse eingebracht und durch den Buchsenkontakt (11) fixiert ist.

7. Kontaktträger (10) gemäß Anspruch 6, **dadurch gekennzeichnet, dass** die Fixierung des Berührschutzpins (1) durch axiale Klemmkräfte erfolgt.

8. Kontaktträger (10) gemäß Anspruch 6, **dadurch gekennzeichnet, dass** die Aufnahmebohrung ein Sackloch ist.

9. Kontaktträger (10) gemäß Anspruch 6, **dadurch gekennzeichnet, dass** die Aufnahmebohrung einen Freischnitt (12) aufweist.

10. Elektrisch leitende, lösbare Steckverbindung, aufweisend wenigstens einen Kontaktträger (10) gemäß Anspruch 6.

## Claims

1. Touch-protection pin (1) for a contact sleeve (11), comprising a shaft (3) and an end-side tip (2), wherein a flange (4) is arranged at the opposite end of the tip (2) of the touch-protection pin (1), so that the touch-protection pin (1) can be fixed in a receiving hole of a contact carrier (10) with a contact sleeve (11), **characterized in that** the region between the shaft (3) and the flange (4) has a recess (5) which is designed to reduce geometry-related stress peaks in terms of internal material loads due to an external action of force.

2. Touch-protection pin (1) according to Claim 1, **characterized in that** the flange (4) has a protrusion (6), so that the flange (4) has a concentric ring shoulder in the protrusion direction.

3. Touch-protection pin (1) according to Claim 2, **characterized in that** the protrusion (6) is cylindrical, so that centring of the touch-protection pin (1) within a receiving hole of a contact carrier (10) is assisted.

4. Touch-protection pin (1) according to Claim 2, **characterized in that** the protrusion (6) has a cutout (7) at the front side.

5. Touch-protection pin (1) according to Claim 1, **characterized in that** the touch-protection pin (1) is formed in one piece and from an electrically non-conductive plastic.

6. Contact carrier (10) for an electrically conductive, releasable plug-in connection, comprising a receiving hole for a socket contact (11), **characterized in that** a touch-protection pin (1) according to Claim 1 is inserted in the receiving hole centrally and perpendicularly with respect to the centre axis and is fixed by the socket contact (11).

7. Contact carrier (10) according to Claim 6, **characterized in that** the touch-protection pin (1) is fixed by axial clamping forces.

8. Contact carrier (10) according to Claim 6, **characterized in that** the receiving hole is a blind hole.

9. Contact carrier (10) according to Claim 6, **characterized in that** the receiving hole has a clearance (12).

10. Electrically conductive, releasable plug-in connection, comprising at least one contact carrier (10) according to Claim 6.

## Revendications

1. Broche de protection contre le toucher (1) pour une douille de contact (11), comportant une tige (3) et une pointe d'extrémité (2), une collerette (4) étant disposée à l'extrémité opposée de la pointe (2) de la broche de protection contre le toucher (1), de telle sorte que la broche de protection contre le toucher (1) puisse être fixée dans un alésage de réception d'un support de contact (10) avec une douille de contact (11), **caractérisée en ce que** la zone située entre la tige (3) et la collerette (4) présente un évidement (5) conçu pour réduire les pics de contrainte liés à la géométrie, au sens de contraintes internes du matériau dues à l'action d'une force externe.

2. Broche de protection contre le toucher (1) selon la revendication 1, **caractérisée en ce que** la collerette (4) présente un épaulement (6), de sorte que la collerette (4) présente un épaulement annulaire concentrique dans la direction de l'épaulement.

3. Broche de protection contre le toucher (1) selon la revendication 2, **caractérisée en ce que** l'épaulement (6) est cylindrique, de sorte que le centrage de la broche de protection contre le toucher (1) à l'intérieur d'un alésage de réception d'un support de contact (10) soit favorisé.

4. Broche de protection contre le toucher (1) selon la revendication 2, **caractérisée en ce que** l'épaulement (6) présente un évidement (7) du côté frontal.

5. Broche de protection contre le toucher (1) selon la revendication 1, **caractérisée en ce que** la broche de protection contre le toucher (1) est réalisée d'une seule pièce et en une matière plastique électriquement non conductrice.

6. Support de contact (10) pour une connexion à fiche amovible et électriquement conductrice, comportant un alésage de réception pour un contact à douille (11), **caractérisé en ce qu'**une broche de protection contre le toucher (1) selon la revendication 1 est introduite dans l'alésage de réception de manière centrée et perpendiculairement à l'axe médian, et est fixée par le contact à douille (11).

7. Support de contact (10) selon la revendication 6, **caractérisé en ce que** la fixation de la broche de protection contre le toucher (1) s'effectue par des forces de serrage axiales.

8. Support de contact (10) selon la revendication 6, **caractérisé en ce que** l'alésage de réception est un trou borgne.

9. Support de contact (10) selon la revendication 6, **caractérisé en ce que** l'alésage de réception présente un dégagement (12).

10. Connexion à fiche amovible et électriquement conductrice, comportant au moins un support de contact (10) selon la revendication 6.
